# EUROPÄISCHE PATENTANMELDUNG

(11) **EP 1 122 376 A2**
(43) Veröffentlichungstag der Anmeldung: **08.08.2001**
(21) Anmeldenummer: 00119632.8
(22) Anmeldetag: 08.09.2000
(51) Int. Cl.: E04F 10/06

(54) **Cassettenmarkise**

(30) Priorität: 01.02.2000 DE 10004197
(71) Anmelder: Dolenz, Gollner GmbH, 6060 Hall in Tirol (AT)
(72) Erfinder: Sailer, Martin, 6401 Inzing (AT)
(74) Vertreter: Körber, Wolfhart, Dr.

(57) **Zusammenfassung**

Eine erfindungsgemäße Cassettenmarkise, die ohne zusätzliche Teile von einer Wandmontagestellung in eine Deckenmontagestellung umgerüstet werden kann, wobei für Wand- und Deckenmontage verschiedene Bereiche der Tuchneigung vorgegeben werden können, bei der weiter die Tuchneigung einfach und exakt eingestellt werden kann, wobei der Platzbedarf für eine Stelleinheit trotz eines großen Neigungsbereiches gering ist, und bei der stets eine gute Zugänglichkeit der Kurbelöse 18 gewährleistet werden kann, hat folgenden Aufbau:

Ein Basisteil 2 ist über einen Keil 3 fest mit einer an einer Wand montierten Konsole 1 verbunden. Das Basisteil 2 weist vier kreuzförmig angeordnete innere Langlöcher 5a bis 5d auf. Die vier inneren Langlöcher 5a bis 5d dienen in Kombination mit den Schrauben 17a, 17c bzw. 17b, 17d als drehfeste Befestigungsvorrichtung für das Kurbelgetriebe 24 am Basisteil 2.

Weiter sind am Basisteil 2 zwei Befestigungseinrichtungen 16a, 16b für eine Stellvorrichtung vorgesehen. Zwei in das Basisteil 2 eingebrachte, sich gegenüberliegend angeordnete äußere Langlöcher 6a und 6b dienen in Kombination mit den Schrauben 7a, 7b als lösbare Befestigungsvorrichtung für das Schwenkteil 12 am Basisteil 2.

Das Schwenkteil 12 bildet den "Deckel" des Markisengehäuses 14 und trägt den Gelenkarm 13. Es ist bei gelockerten Schrauben 7a, 7b gegen das Basisteil 2 verdrehbar. Das Schwenkteil 12 weist vier Gewindebohrungen 23a bis 23d auf, die mit den Schrauben 7a, 7b in Gewindeeingriff kommen können. Weiter weist das Schwenkteil 12 fünf beabstandete Bohrungen 15a bis 15e auf, in die manuell ein Bolzen 11 der Stellvorrichtung steckbar ist.

Die Stellvorrichtung besteht aus einer Schraube 8, einem Ausleger 9, einer Stellschraube 10 und einem Bolzen 11. Der Ausleger 9 wird mit Hilfe der Schraube 8 lösbar mit einer der am Basisteil 2 vorgesehenen Befestigungseinrichtungen 16a, 16b verbunden. Der Ausleger 9 weist eine durchgängige Gewindebohrung für die Stellschraube 10 auf. Der in eine der Bohrungen 15a bis 15e gesteckte Bolzen 11 liegt bei montierter Cassettenmarkise auf der Stellschraube 10 auf. Somit kann das Schwenkteil 12 und mit diesem der Gelenkarm 13 bei gelockerten Schrauben 7a, 7b über die Stellschraube 10 verschwenkt werden.

## Beschreibung

Die vorliegende Erfindung betrifft eine Cassettenmarkise bestehend aus einer in einem Markisengehäuse angeordneten drehbaren Tuchwelle, die über ein Getriebe antreibbar ist, einem auf der Tuchwelle aufwickelbaren Markisentuch, einer Markisentuch-Auslaßöffnung in dem Markisengehäuse, einer mit dem freien Ende des Markisentuches befestigten Markisenblende, die bei auf der Tuchwelle aufgewickeltem Markisentuch eine Verschlußlage einnimmt, in der sie die Markisentuch-Auslaßöffnung verschließt, wenigstens einer Gelenkarmanordnung, die sich zwischen dem Markisengehäuse und der Markisenblende erstreckt, und bei der das Markisengehäuse an seinen Stirnseiten durch ein Schwenkteil abgeschlossen ist, wobei das Schwenkteil zur diskreten Einstellung eines Neigungswinkels der Gelenkarmanordnung schwenkbar mit einem starren Basisteil verbunden ist, wobei der starre Basisteil fest mit einer Wand oder Decke verbunden werden kann.

Um den Schattenwurf und/oder Regenschutz eine Cassettenmarkise gut an jahreszeitliche Veränderungen und bauliche Gegebenheiten anpassen zu können, ist es wichtig, die Tuchneigung verstellbar zu gestalten.

### Hierzu gibt es im Stand der Technik zwei grundsätzliche Lösungsansätze:

Es sind Cassettenmarkisen bekannt, bei denen das Gehäuse eine feste Montageposition an der Wand oder Decke einnimmt, und bei denen die Tuchneigung ausschließlich durch ein Verschwenken der Aufhängung der Gelenkarme erzielt wird. Konkret ist es bekannt, die gehäuseseitige Drehachsen, an der die Gelenkarme aufgehängt sind, zu neigen.

Problematisch ist hier, daß auch die Drehachsen der Aufhängung der Markisenblende an den Gelenkarmen geneigt werden müssen, da die Blende die Markisentuch-Auslaßöffnung sonst nicht mehr richtig verschließen kann. Außerdem ist der verstellbare Neigungsbereich der Gelenkarme und somit des Tuches im allgemeinen stark eingeschränkt.

Weiter sind Cassettenmarkisen bekannt, bei denen die Tuchneigung durch Drehen der gesamten Konstruktion (Gehäuse incl. Tuchwelle und Gelenkarme) verändert wird.

Ein Vorteil dieser Technik ist, daß ein Nachjustieren der Aufhängung der Gelenkarme an der Blende nicht nötig ist, da ja die Neigung der Drehachsen der Gelenkarme unverändert bleibt. Es ist weiterhin von Vorteil, daß Cassettenmarkisen realisiert werden können, die schnell, einfach und ohne weiter Bauteile von einer Wandmontagestellung in eine Deckenmontagestellung umgerüstet werden können. Dies ist in den Figuren 7A und 7B gezeigt. In den Figuren 7A, 7B bezeichnet das Bezugszeichen 1 eine an der Wand/Decke befestigte Konsole, die ein Basisteil 2 trägt. Ein Markisengehäuse 3 sowie ein (nicht abgebildetes) darin befindliches Kurbelgetriebe und Tuch sind über lösbare Verbindungen 4 mit dem Basisteil 2 verbunden.

Als nachteilig hat sich erwiesen, daß eine Feinjustierung der Tuchneigung mit diesem Verfahren kaum möglich ist: Die Tuchneigung wird bei diesem Lösungsansatz im allgemeinen bei einer eingerollten Cassettenmarkise verändert, da sonst die Drehkräfte zu groß sind und die Gefahr einer Beschädigung der Cassettenmarkise oder Verletzung des Bedieners besteht. Ein weiterer Nachteil ist, daß für die Decken- und Wandmontage keine verschiedenen Neigungsbereiche (wie sie in der Praxis erwünscht wären) vorgegeben werden können. Außerdem kann es vorkommen, daß die im Markisengehäuse befestigte und somit mitschwenkende Getriebeöse bei extremen Neigungswinkeln nicht mehr bedienbar ist (z.B. weil sie an der Wand anstößt).

Des weiteren sind Lösungen bekannt, die diese beiden grundsätzlichen Lösungsansätze kombinieren. Das Beispiel einer Cassettenmarkise, deren gesamte Konstruktion drehbar ist und die zudem über eine neigbare gehäuseseitige Drehachse für die Gelenkarme verfügt, ist in Figur 8 abgebildet:

Ein Basisteil 1 ist über eine Konsole 7 an einer Decke 8 befestigt. Ein Markisengehäuse 5 ist mit einem Gehäusedeckel 6 verbunden, welcher über lösbare Verbindungen 9 von dem Basisteil 1 getragen wird, und über eine schwenkbare Drehachse einen Gelenkarm 2 trägt. Der Gelenkarm 2 trägt an seinem anderen freien Ende eine Markisenblende 3. Bürsten 4 sorgen in geschlossenem Zustand für eine wetterdichte Verbindung zwischen Markisengehäuse 5 und Markisenblende 3. Das Markisengehäuse 5 der abgebildeten Cassettenmarkise ist dank der lösbare Verbindungen 9 in 90° Schritten um das Basisteil 1 schwenkbar. Die Tuchneigung ist über die schwenkbare Drehachse des Gelenkarms 2 einstellbar.

Hierbei ist wiederum von Nachteil, das bei einer Verstellung der gehäuseseitigen Drehachse für die Gelenkarme die Markisenblende nachjustiert werden muß. Außerdem ist dieses Verfahren umständlich und ungenau, da zwei vollständig unabhängige Verstellmechanismen für die Grob- und Feineinstellung existieren.

Es ist Aufgabe der Erfindung, eine Cassettenmarkise zu realisieren, die es ermöglicht, den Neigungswinkel des Markisengehäuses und damit die Tuchneigung einfach, schnell und genau einzustellen, ohne daß eine Nachjustierung der Markisenblende nötig ist.

Weiter ist es Aufgabe der Erfindung, eine Cassettenmarkise zu realisieren, die bei einem großen Neigungsbereich über eine möglichst kleinbauende Stellvorrichtung eine sehr genaue und kontinuierlich feine Neigungseinstellung ermöglicht.

Die Aufgabe wird gemäß den unabhängigen Ansprüchen der Erfindung gelöst. Die Erfindung wird in ihren Unteransprüchen weitergebildet.

Um eine Cassettenmarkise zu realisieren, deren Neigungswinkel einfach, schnell und genau einstellbar ist, wird erfindungsgemäß eine Stellvorrichtung bestehend aus einem Ausleger, einer Befestigungsvorrichtung für den Ausleger, einer Stellschraube, die mit dem Ausleger in Gewindeeingriff steht, und einem Bolzen vorgeschlagen. Das Basisteil ist mit der Wand bzw. Decke drehfest verbundenen. Hierzu kann sich das Basisteil vorzugsweise einer mit der Wand/Decke verbundenen Konsole bedienen. Das Basisteil weist ferner eine Befestigungsvorrichtung auf, mit der ein Schwenkteil, das das Gehäuse einer Cassettenmarkise trägt, so an dem Basisteil befestigt werden kann, daß das Schwenkteil bei einer gelockerten oder gelösten Befestigungsvorrichtung gegen das Basisteil verschwenkbar ist. Mit dem Schwenkteil sind Gelenkarme der Cassettenmarkise verbunden. Vorzugsweise befinden sich die Aufhängungen für die Gelenkarme direkt am Schwenkteil, die Gelenkarme können aber auch über das Markisengehäuse mit dem Schwenkteil verbunden sein, wobei sie vorzugsweise variabel an dem Markisengehäuse positionierbar sind.

Die Stellvorrichtung ist mit einem Basisteil zu verbinden. Diese Verbindung kann unlösbar oder vorzugsweise lösbar in am Basisteil an geeigneter Stelle vorgesehenen Befestigungseinrichtungen beispielsweise durch Nieten oder Schweißen, vorzugsweise aber durch eine Schraube erfolgen.

Die - vorzugsweise zwei - am Basisteil vorgesehenen Befestigungseinrichtungen sind vorzugsweise so angeordnet, daß die Ausleger zweier gedanklich gleichzeitig an ihnen befestigte Stelleinrichtungen zueinander einen Winkel von zwischen 45° und 90°, vorzugsweise 63 ° einschließen.

Die Befestigungsvorrichtung für das Schwenkteil am Basisteil weist vorzugsweise zwei in das Basisteil eingebrachte, sich bezüglich der Schwenkachse des Schwenkteils gegenüberliegende, gekrümmte äußere Langlöcher auf, durch die jeweils eine Schraube steckbar ist, die mit in das Schwenkteil eingebrachten, sich bezüglich der Schwenkachse des Schwenkteils gegenüberliegenden Gewindebohrungen in Gewindeeingriff gebracht werden kann.
Zusätzlich zu diesen beiden ersten Gewindebohrungen weist das Schwenkteil vorzugsweise zwei weitere, sich bezüglich der Schwenkachse des Schwenkteils gegenüberliegende zweite Gewindebohrungen auf. Die zweiten Gewindebohrungen sind vorzugsweise so eingerichtet, daß die Cassettenmarkise durch Umsetzen der durch die äußeren Langlöcher des Basisteils gesteckten Schrauben von den ersten Gewindebohrungen in die zweiten Gewindebohrungen von einer Deckenmontagestellung in eine Wandmontagestellung und umgekehrt gebracht werden kann.

Die Verbindungsgerade dieser zusätzlichen zweiten Gewindebohrungen im Schwenkteil schneidet die Verbindungsgerade der beiden ersten Gewindebohrungen im Schwenkteil vorzugsweise unter einem Winkel von 60° bis 90°, vorzugsweise 75°.

Weiter sind in das Schwenkteil mehrere Bohrungen eingebracht, in die der Bolzen der Stellvorrichtung gesteckt werden kann. Diese Bohrungen sind so plaziert, daß sich ein in sie gesteckter Bolzen auf der Stellschraube einer am Basisteil befestigten Stellvorrichtung abstützen kann.

Vorzugsweise befinden sich die Bohrungen auf einer Kreisbahn um die Schwenkachse des Schwenkteiles und sind um den Winkelabstand 12° zueinander beabstandet.

Vorzugsweise werden die Bohrungen für die Bolzen im Schwenkteil und die Befestigungseinrichtungen für die Stellvorrichtung am Basisteil so angeordnet, daß die Tuchneigung der Cassettenmarkise bei Wandmontage von 0° bis 48° und bei Deckenmontage von 15° bis 75° einstellbar ist.

Um ferner eine Cassettenmarkise zu realisieren, deren Kurbelöse unabhängig von einer Verdrehung des Markisengehäuses und somit der Tuchneigung stets gut zugänglich ist, wird erfindungsgemäß vorgeschlagen, Mittel vorzusehen, mit denen das Kurbelgetriebe mit der Wand bzw. Decke oder zu einem anderen geeigneten Referenzpunkt drehfest verbunden werden kann. Vorzugsweise wird das Kurbelgetriebe über eine Verbindungsvorrichtung an dem Basisteil befestigt. Diese Verbindung kann lösbar und unlösbar z.B. durch Nieten, Schrauben, Stecken oder Schweißen ausgeführt werden.

Eine lösbare Verbindung kann zur manuellen Feineinstellung der Neigung der Kurbelöse im gelockertem Zustand als vorzugsweise konzentrisch zur Tuchwelle verdrehbar ausgestaltet sein. Vorzugsweise sind dazu mindestens zwei sich gegenüberliegende gekrümmte erste innere Langlöcher in das Basisteil eingebracht, durch die Schrauben steckbar sind. Dabei ist das Kurbelgetriebe so ausgebildet, daß es mit Hilfe der Schrauben mit dem Basisteil verbunden werden kann. Vorzugsweise ist das Kurbelgetriebe bei gelockerten Schrauben um 30° verdrehbar.

Soll die Cassettenmarkise ohne weitere Teile von einer Deckenmontagestellung in eine Wandmontagestellung umstellbar sein, so ist die Verbindung lösbar und um einen geeigneten Winkel versetzbar und/oder verdrehbar zu gestalten. Der Winkel beträgt vorzugsweise mindestens 45°, vorzugsweise 90°. Vorzugsweise sind dazu in das Basisteil weitere zwei sich paarweise bezüglich der Tuchwelle gegenüberliegende gekrümmte zweite innere Langlöcher eingebracht, durch die Schrauben steckbar sind.

Vorzugsweise schneiden sich die Verbindungsgeraden der sich jeweils gegenüberliegenden inneren Langlöcher unter 90°. Dabei ist das Kurbelgetriebe so ausgebildet, daß es mit Hilfe von zwei Schrauben mit dem Basisteil verbunden werden kann.

Selbstverständlich sind die übrigen Teile der Cassettenmarkise, wie z. B. das Markisengehäuse so auszuführen, daß ein Verschwenken des Gehäuses in dem vorgesehenen Bereich nicht durch die feststehende Kurbelöse blockiert wird. Dies kann z. B. über Aussparungen erfolgen.

Soll nun die Neigung der Cassettenmarkise verändert werden ist es möglich, mittels des manuell in eine der in dem Schwenkteil befindlichen Bohrungen gesteckten Bolzens eine grobe Vorauswahl des Neigungsbereiches zu treffen. Der eingesteckte Bolzen stützt sich nach Lockern der durch die äußeren Langlöcher des Basisteils geführten Schrauben, die Basisteil und Schwenkteil verbinden, an der Stellschraube der Stellvorrichtung ab, welche über den Ausleger und eine Befestigungsvorrichtung fest mit dem Basisteil verbunden ist. Innerhalb des voreingestellten Bereiches kann nun die Neigung mittels der Stellschraube fein eingestellt werden. Danach werden die Schrauben zwischen Basisteil und Schwenkteil wieder angezogen.

Der erfindungsgemäße Effekt läßt sich natürlich auch erzielen, wenn die wenigstens eine Befestigungseinrichtung für die Stellvorrichtung nicht am Basisteil, sondern am Schwenkteil vorgesehen ist.

Auch hier sind vorzugsweise zwei Befestigungseinrichtungen für die Stellvorrichtung vorgesehen, die vorzusweise so angeordnet sind, daß zwei an ihnen gedanklich gleichzeitig befestigte Ausleger einer Stellvorrichtung zueinander einen Winkel von zwischen 45° und 90°, vorzugsweise 63° einschließen.

Die Bohrungen, in die ein Bolzen der Stellvorrichtung steckbar ist, sind in dieser alternativen Ausgestaltung nicht in das Schwenkteil, sondern in das Basisteil eingebracht. Die weiteren Kennzeichen der Erfindung entsprechen dem oben gesagten.

Durch die erfindungsgemäße Lösung ist es möglich, die Tuchneigung einer Cassettenmarkise durch eine grobe Vorwahl mittels des Bolzens und eine anschließende Feinregulierung mittels der Stellschraube einfach, schnell und genau einzustellen. Da die Gelenkarme in einer fixen Position am Schwenkteil befestigt werden können, ist eine Nachjustierung der Markisenblende nicht nötig.

Durch die segmentweise Aufteilung des Neigungsbereiches ist ein sehr großer Neigungsbereich von vorzugsweise 60° möglich, wobei der Platzbedarf für die Stellvorrichtung dank der kurzen Stellschraube sehr gering gehalten werden kann.

Außerdem können durch die Wahl der Positionierung der Stellvorrichtung am Basisteil für Wand- und Deckenmontage verschiedene Neigungsbereiche realisiert werden.

Durch die Montage des Kurbelgetriebes am Basisteil bleibt dieses beim Verschwenken des Schwenkteils unverändert stehen (das Gehäuse der Cassettenmarkise schwenkt um das Kurbelgetriebe herum). Dadurch bleibt die Kurbelöse bei Verstellung der Neigung des Markisengehäuses und damit der Tuchneigung immer gut für die Kurbel zugänglich.
Wird die Befestigungsvorrichtung für das Kurbelgetriebe am Basisteil durch Langlöcher realisiert, deren Form einem Kreisbogen mit der Tuchwelle als Mittelpunkt folgt, so ist es möglich die Lage der Kurbelöse weiter anzupassen.

Nachstehend ist die vorliegende Erfindung anhand eines bevorzugten Ausführungsbeispieles beschrieben. Dabei sind in den Figuren 1 mit 6 identische Teile mit den gleichen Bezugszeichen versehen.
- Figur 1: zeigt eine perspektivische Darstellung einer erfindungsgemäßen Cassettenmarkise, die für eine Wandmontage vorbereitet ist;
- Figur 2: zeigt eine Explosionsdarstellung der erfindungsgemäßen Cassettenmarkise von Fig. 1;
- Figur 3: zeigt eine Schnittzeichnung einer erfindungsgemäßen Cassettenmarkise bei Wandmontage und minimaler Tuchneigung;
- Figur 4: zeigt eine Schnittzeichnung einer erfindungsgemäßen Cassettenmarkise bei Wandmontage und maximaler Tuchneigung;
- Figur 5: zeigt eine Schnittzeichnung einer erfindungsgemäßen Cassettenmarkise bei Deckenmontage und minimaler Tuchneigung;
- Figur 6: zeigt eine Schnittzeichnung einer erfindungsgemäßen Cassettenmarkise bei Deckenmontage und maximaler Tuchneigung;
- Figuren 7A und 7B: zeigen Schnittzeichnungen einer Cassettenmarkise nach dem Stand der Technik, die sowohl für eine Wandmontage, als auch für eine Deckenmontage geeignet ist;
- Figur 8: zeigt einer detailliertere Schnittzeichnung einer weiteren Cassettenmarkise nach dem Stand der Technik;

Anhand der Figuren 1 und 2 wird zunächst der Aufbau der erfindungsgemäßen Cassettenmarkise erläutert.

Ein Basisteil 2 ist über einen Keil 3 fest mit einer an einer Wand bzw. Decke montierbaren Konsole 1 verbunden.
Das Basisteil 2 weist, wie sehr gut aus den Fig. 3-6 ersichtlich ist, vier kreuzförmig angeordnete innere Langlöcher 5a bis 5d auf, deren Form einem Kreisbogen mit einem Lager 4 für die Tuchwelle als Mittelpunkt folgt. Die vier inneren Langlöcher 5a bis 5d dienen in Kombination mit den in den Figs. 3-6 dargestellten Schrauben 17a, 17c bzw.
17b, 17d als drehfeste Befestigungsvorrichtung für das in den Figs. 3-6 gezeigte Kurbelgetriebe 24 am Basisteil 2.

Weiter sind am Basisteil 2 zwei Befestigungseinrichtungen 16a, 16b für eine Stellvorrichtung vorgesehen. Die Befestigungseinrichtungen 16a, 16b haben vorzugsweise jeweils die Form einer Nut, die radial zur Schwenkachse eines Schwenkteils 12 angeordnet und bezüglich ihrer Form der Stellvorrichtung angepaßt ist.

Die Nut der Befestigungseinrichtung 16a, 16b weist weiter eine Gewindebohrung für eine Schraube 8 auf. Zwei in das Basisteil 2 eingebrachte, sich gegenüberliegend angeordnete äußere Langlöcher 6a und 6b, deren Form einem Kreisbogen mit dem Lager 4 für die Tuchwelle als Mittelpunkt folgt, dienen in Kombination mit den Schrauben 7a, 7b als lösbare Befestigungsvorrichtung für das Schwenkteil 12 am Basisteil 2.

Das Schwenkteil 12 bildet den "Deckel" des Markisengehäuses 14 und trägt einen Gelenkarm 13. Das Schwenkteil 12 ist bei gelockerten Schrauben 7a, 7b gegen das Basisteil 2 verdrehbar. Das Schwenkteil 12 weist - wie gut aus der Fig. 2 ersichtlich ist - vier Gewindebohrungen 23a bis 23d auf, die mit den Schrauben 7a, 7b in Gewindeeingriff kommen können. Dabei liegen sich jeweils zwei Gewindebohrungen 23a und 23c sowie 23b und 23d bezüglich der Schwenkachse des Schwenkteils 12 gegenüber. Weiter weist das Schwenkteil 12 fünf beabstandete, kreisbogenförmig um das Lager 4 für die Tuchwelle angeordnete Bohrungen 15a bis 15e auf, in die manuell ein Bolzen 11 der Stellvorrichtung steckbar ist.

Die Stellvorrichtung besteht aus einer Schraube 8, einem Ausleger 9, einer Stellschraube 10 und dem Bolzen 11.
Der Ausleger 9 wird mit Hilfe der Schraube 8 lösbar an einer der am Basisteil 2 vorgesehenen Befestigungseinrichtungen 16a, 16b verbunden. Der Ausleger 9 weist eine durchgängige Gewindebohrung für die Stellschraube 10 auf.

Der in eine der Bohrungen 15a bis 15e gesteckte Bolzen 11 liegt bei richtig montierter Cassettenmarkise auf der Stellschraube 10 auf. Somit kann das Schwenkteil 12 und mit diesem der Gelenkarm 13 bei gelockerten Schrauben 7a, 7b mit Hilfe der Stellschraube 10 verschwenkt werden.

Dabei wird der gewünschte Bereich der Tuchneigung über die Wahl der Bohrung 15a bis 15e, in die der Bolzen 11 gesteckt wird, zunächst grob vorgewählt. Die Tuchneigung kann dann über die Stellschraube 10 fein eingestellt werden.

Anhand ausgewählter Beispiele, die die erfindungsgemäße Cassettenmarkise bei extremen Tuchneigungen zeigen, soll im Folgenden die Wirkungsweise der Erfindung näher erläutert werden.

Die Figuren 3 und 4 zeigen eine Schnittzeichnung einer erfindungsgemäßen Cassettenmarkise bei Wandmontage bei minimaler bzw. maximaler Tuchneigung.

Dabei ist die Konsole 1 mit Schrauben 20 an einer Wand 21 befestigt. Die Cassettenmarkise wird an ihrem Basisteil 2 in die Konsole 1 eingehängt und mit dem Keil 3 gesichert.

Bei einer Wandmontage der Cassettenmarkise befinden sich die Schrauben 7a und 7b in den äußeren Langlöcher 6a und 6b des Basisteils 2 mit den Gewindebohrungen 23a und 23c des Schwenkteils 12 in Gewindeeingriff. Der Ausleger 9 der Stellvorrichtung ist mit der Schraube 8 an der Befestigungseinrichtung 16a am Basisteil 2 befestigt. Das Kurbelgetriebe 24 ist mit den Schrauben 17a und 17c durch die inneren Langlöcher 5a und 5c des Basisteils 2 mit dem Basisteil 2 verbunden. Dadurch bleibt eine Kurbelöse 18 auch bei einem Verschwenken des Schwenkteils 12 ortsfest. In den Figuren 3, 4, 5 und 6 weisen die kreisbogenförmig um eine Tuchwelle angeordneten Bohrungen 15a bis 15e jeweils zueinander einen Winkelabstand von 12° auf.

Wie in Figur 3 gezeigt, wird ein Neigungswinkel von 0° gegen die Horizontale bei der erfindungsgemäßen Cassettenmarkise vorzugsweise dadurch eingestellt, daß der Bolzen 11 bei einer ganz zum Bolzen 11 hin ausgefahrener Stellschraube 10 in die Bohrung 15b des Schwenkteiles 12 eingebracht (und das Schwenkteil 12 bei gelockerten Schrauben 7a, 7b entsprechend verdreht) wird. Nun ist der Bereich 0° bis 12° Neigung gegen die Horizontale mit der Stellschraube 10 fein einstellbar. Natürlich könnte die Neigung 0° auch bei einem in die Bohrung 15a des Schwenkteiles 12 eingebrachten Bolzen 11 und einer ganz vom Bolzen 11 weg eingefahrenen Stellschraube 10 erzielt werden. Eine Feineinstellung über die Stellschraube 10 wäre nun aber nicht mehr möglich.

Wie in Figur 4 gezeigt, wird ein Neigungswinkel von 48° gegen die Horizontale bei der erfindungsgemäßen Cassettenmarkise vorzugsweise dadurch eingestellt, daß der Bolzen 11 bei einer ganz vom Bolzen 11 weg eingefahrenen Stellschraube 10 in die Bohrung 15e des Schwenkteiles 12 eingebracht (und das Schwenkteil 12 bei gelockerten Schrauben 7a, 7b entsprechend verdreht) wird. Nun ist der Bereich 48° bis 36° Neigung gegen die Horizontale mit der Stellschraube 10 fein einstellbar.

Soll ausgehend von einer geringeren Tuchneigung eine größere Tuchneigung gewählt werden, so ist es möglich, den Bolzen 11 vor dem Lockern der Schrauben 7a, 7b und somit vor dem Verdrehen des Schwenkteiles 12 in die gewünschte Bohrung 15a bis 15e des Schwenkteiles 12 zu setzen.
Soll ausgehend von einer größeren Tuchneigung eine geringere Tuchneigung gewählt werden, so ist es, um ein Blockieren des Auslegers 9 am Bolzen 11 zu vermeiden, nötig, den Bolzen 11 erst nach dem Lockern der Schrauben 7a, 7b und somit nach dem Verdrehen des Schwenkteiles 12 in die gewünschte Bohrung 15a bis 15e des Schwenkteiles 12 zu setzen.

Die Figuren 5 und 6 zeigen eine Schnittzeichnung einer erfindungsgemäßen Cassettenmarkise bei Deckenmontage bei minimaler bzw. maximaler Tuchneigung.

Dabei ist die Konsole 1 mit Schrauben 20 an der Decke 22 befestigt. Die Cassettenmarkise wird an ihrem Basisteil 2 in die Konsole 1 eingehängt und mit dem Keil 3 gesichert.

Bei einer Deckenmontage der Cassettenmarkise befinden sich die Schrauben 7a und 7b in den äußeren Langlöcher 6a und 6b des Basisteils 2 mit den Gewindebohrungen 23b und 23d des Schwenkteils 12 in Gewindeeingriff. Der Ausleger 9 der Stellvorrichtung ist mit der Schraube 8 an der Befestigungseinrichtung 16b am Basisteil 2 befestigt. Das Kurbelgetriebe 24 ist mit den Schrauben 17b und 17d durch die inneren Langlöcher 5b und 5d des Basisteils 2 mit dem Basisteil 2 verbunden. Dadurch bleibt die Kurbelöse 18 auch bei einem Verschwenken des Schwenkteils 12 ortsfest. Die kreisbogenförmig um die Tuchwelle angeordneten Bohrungen 15a bis 15e befinden sich an der selben Position im Schwenkteil 12 wie in den Figs. 3 und 4.

Wie in Figur 5 gezeigt, wird ein Neigungswinkel von 15° gegen die Horizontale bei der erfindungsgemäßen Cassettenmarkise vorzugsweise dadurch eingestellt, daß der Bolzen 11 bei einer ganz zum Bolzen 11 hin ausgefahrener Stellschraube 10 in die Bohrung 15a des Schwenkteiles 12 eingebracht (und das Schwenkteil 12 bei gelockerten Schrauben 7a, 7b entsprechend verdreht) wird. Nun ist der Bereich 15° bis 27° Neigung gegen die Horizontale mit der Stellschraube 10 fein einstellbar.

Wie in Figur 6 gezeigt, wird ein Neigungswinkel von 75° gegen die Horizontale bei der erfindungsgemäßen Cassettenmarkise vorzugsweise dadurch eingestellt, daß der Bolzen 11 bei einer ganz vom Bolzen 11 weg eingefahrenen Stellschraube 10 in die Bohrung 15e des Schwenkteiles 12 eingebracht (und das Schwenkteil 12 bei gelockerten Schrauben 7a, 7b entsprechend verdreht) wird. Nun ist der Bereich 75° bis 63° Neigung gegen die Horizontale mit der Stellschraube 10 fein einstellbar. Bei dieser extremen Neigung ist es, wie in Fig. 6 gezeigt, möglich (und gegebenenfalls auch nötig), das Kurbelgetriebe 24 und die Kurbelöse 18 durch lösen der Schrauben 17b, 17d innerhalb der inneren Langlöcher 5b und 5d des Basisteils 2 leicht zu verdrehen, um eine bessere Zugänglichkeit der Kurbelöse 18 zu gewährleisten.

Soll ausgehend von einer geringeren Tuchneigung eine größere Tuchneigung gewählt werden, so ist es möglich, den Bolzen 11 vor dem Lockern der Schrauben 7a, 7b und somit vor dem Verdrehen des Schwenkteiles 12 in die gewünschte Bohrung 15a bis 15e des Schwenkteiles 12 zu setzen.

Soll ausgehend von einer größeren Tuchneigung eine geringere Tuchneigung gewählt werden, so ist es, um ein Blockieren des Auslegers 9 am Bolzen 11 zu vermeiden, nötig, den Bolzen 11 erst nach dem Lockern der Schrauben 7a, 7b und somit nach dem Verdrehen des Schwenkteiles 12 in die gewünschte Bohrung 15a bis 15e des Schwenkteiles 12 zu setzen.

Wie anhand der Figuren 3, 4, 5 und 6 gezeigt, ermöglicht es die erfindungsgemäße Cassettenmarkise, für Decken und Wandmontage durch Umsetzen der Schrauben 7a, 7b zwischen den Gewindebohrungen 23a, 23c bzw. 23b, 23d und Umsetzen des Auslegers 9 zwischen den beiden Befestigungseinrichtungen 16a, 16b verschiedene Bereiche (vorzugsweise Wand: 0°-48° Neigung; Decke 15°-75° Neigung) zu definieren, innerhalb derer die Tuchneigung unter Zuhilfenahme der Stellschraube 10 schnell, einfach und exakt einstellbar ist. Dabei ist der Platzbedarf für die Stelleinrichtung trotz des großen Verstellbereiches von vorzugsweise 60° sehr gering. Insbesondere die Stellschraube 10 kann kurz gehalten werden.

Da das Kurbelgetriebe 24 über das Basisteil 2 fest mit der Wand/Decke verbunden ist, wird ein Mitschwenken der Kurbelöse 18 bei einem Verschwenken des Schwenkteiles 12 (und damit der Gelenkarme 13 sowie des Markisengehäuses 14) verhindert. Zusätzlich ist es jedoch möglich, das Kurbelgetriebe 24 unabhängig von einer Drehung des Schwenkteiles 12 (und damit des Markisengehäuses 14) nach Lösen der Schrauben 17a, 17c bzw. 17b, 17d innerhalb der Nuten 5a, 5c bzw. 5b, 5d zu drehen, um eine optimale Zugänglichkeit der Kurbelöse 18 zu erreichen.

Da die Drehachsen der Gelenkarme 13 am Schwenkteil 12 für eine Feinjustierung nicht zusätzlich geneigt werden müssen, ist eine Nachjustierung der Markisenblende 19 unnötig.

Weiter kann die erfindungsgemäße Cassettenmarkise durch einfaches Umstecken der Schrauben 7a und 7b sowie 17a, 17c bzw. 17b, 17c sowie Umsetzen der Stellvorrichtung ohne zusätzliche Teile von einer Montagestellung für Wandmontage zu einer Montagestellung für Deckenmontage umgerüstet werden.

Der erfindungsgemäße Erfolg kann auch mit einer alternativen Ausgestaltung erreicht werden, bei der die Befestigungseinrichtungen 16a, 16b für den Ausleger 9 der Stellvorrichtung nicht am Basisteil 2, sondern am Schwenkteil 12 vorgesehen sind.

Die Bohrungen 15a bis 15e, in die der Bolzen 11 der Stellvorrichtung steckbar ist, sind dabei nicht in das Schwenkteil 12, sondern in das Basisteil 2 eingebracht. Somit liegt nicht der Bolzen 11 auf der Stellschraube 10 der Stellvorrichtung auf, sondern die Stellschraube 10 der Stellvorrichtung liegt auf dem Bolzen 10 auf.

Der weitere Aufbau der alternativen Ausgestaltung entspricht dabei - wie auch grundsätzliche die Funktions- und Wirkungsweise - dem in den Fig. 1-6 gezeigten Ausführungsbeispiel.

## Patentansprüche

1. Cassettenmarkise mit:
einer in einem Markisengehäuse (14) angeordneten drehbaren Tuchwelle, die über ein Getriebe (24) antreibbar ist,
einem auf der Tuchwelle aufwickelbaren Markisentuch,
einer Markisentuch-Auslaßöffnung in dem Markisengehäuse (14),
einer mit dem freien Ende des Markisentuches befestigten Markisenblende (19), die bei auf der Tuchwelle aufgewickeltem Markisentuch eine Verschlußlage einnimmt, in der sie die Markisentuch-Auslaßöffnung verschließt, und
wenigstens einer Gelenkarmanordnung (13), die sich zwischen dem Markisengehäuse (14) und der Markisenblende (19) erstreckt,
wobei das Markisengehäuse (14) an seinen Stirnseiten durch ein Schwenkteil (12) abgeschlossen ist, das Schwenkteil (12) zur diskreten Einstellung eines Neigungswinkels der Gelenkarmanordnung (13) schwenkbar mit einem Basisteil (2) verbunden ist, und das Basisteil (2) über eine Konsole (1) fest mit einer Wand (21) oder Decke (22) verbunden werden kann,
**dadurch gekennzeichnet,**
daß zwischen Schwenkteil (12) und Basisteil (2) eine kombinierte Stellvorrichtung bestehend aus einem Ausleger (9), einer Stellschraube (10), sowie einem Bolzen (11) angeordnet ist, mit der der Neigungswinkel der Gelenkarmanordnung (13) sowohl in Stufen als auch kontinuierlich einstellbar ist.

2. Cassettenmarkise nach Anspruch 1,
**dadurch gekennzeichnet,**
daß an dem Basisteil (2) der Cassettenmarkise ein Ausleger (9) angeordnet ist, der entweder unlösbar mit dem Basisteil (2) oder als separates Element lösbar mittels einer Befestigungsvorrichtung (8) über eine am Basisteil (2) wenigstens einfach vorhandene Befestigunseinrichtung (16a, 16b) mit dem Basisteil (2) verbunden ist, und
daß am Schwenkteil (12) konzentrisch zur Schwenkachse des Schwenkteiles (12) mehrere Bohrungen (15a - 15e) vorgesehen sind, in die der Bolzen (11) der Stellvorrichtung steckbar ist.

3. Cassettenmarkise nach Anspruch 1,
**dadurch gekennzeichnet,**
daß an dem Schwenkteil (12) der Cassettenmarkise ein Ausleger (9) angeordnet ist, der entweder unlösbar mit dem Schwenkteil (12) oder als separates Element lösbar mittels einer Befestigungsvorrichtung (8) über eine am Schwenkteil (12) wenigstens einfach vorhandene Befestigunseinrichtung (16a, 16b) mit dem Schwenkteil (12) verbunden ist, und
daß am Basisteil (2) konzentrisch zur Schwenkachse des Schwenkteiles (12) mehrere Bohrungen (15a - 15e) vorgesehen sind, in die der Bolzen (11) der Stellvorrichtung steckbar ist.

4. Cassettenmarkise nach einem der Ansprüche 2 oder 3,
**dadurch gekennzeichnet,**
daß insgesamt fünf jeweils im Winkelabstand von 12° beabstandete Bohrungen (15a - 15e) eingebracht werden, in die der Bolzen (11) der Stellvorrichtung steckbar ist.

5. Cassettenmarkise nach einem der vorhergehenden Ansprüche,
**dadurch gekennzeichnet,**
daß das Basisteil (2) weiter mehrere gekrümmte äußere Langlöcher (6a, 6b) aufweist, durch die das Schwenkteil (12) mit Hilfe von Schrauben (7a, 7b) am Basisteil (2) befestigt werden kann, wobei die Langlöcher (6a, 6b) sich bezüglich der Schwenkachse des Schwenkteils (12) gegenüberliegen, und bei gelockerten oder gelösten Schrauben (7a, 7b) ein Verschwenken des Schwenkteils (12) relativ zum Basisteil (2) erlauben, und
daß das Schwenkteil (12) mehrere Gewindebohrungen (23a, 23b, 23c, 23d) aufweist, die mit den Schrauben (7a,7b) in Gewindeeingriff gebracht werden können.

6. Cassettenmarkise nach Anspruch 5,
**dadurch gekennzeichnet,**
daß das Schwenkteil (12) vier Gewindebohrungen (23a, 23b, 23c, 23d) aufweist, die so angeordnet sind, daß sie sich bezüglich der Schwenkachse des Schwenkteiles (12) paarweise gegenüber liegen und durch Umstecken der Schrauben (7a, 7b) eine Umrüstung der Cassettenmarkise von einer Wandmontagestellung in eine Deckenmontagestellung erlauben.

7. Cassettenmarkise nach einem der Ansprüche 2 bis 6,
**dadurch gekennzeichnet,**
daß wenigstens zwei Befestigungseinrichtungen (16a, 16b) für die Stellvorrichtung vorgesehen sind, und
daß die Bohrungen (15a - 15e) sowie die Befestigungseinrichtungen (16a, 16b) für die Stellvorrichtung so angeordnet sind, daß die Tuchneigung der Cassettenmarkise bei Wandmontage von 0° bis 48° und bei Deckenmontage von 15° bis 75° einstellbar ist.

8. Cassettenmarkise nach einem der vorhergehenden Ansprüche,
**dadurch gekennzeichnet,**
daß ein an der Tuchwelle angreifendes Getriebe (24) drehfest mit dem Basisteil (2) verbunden ist, und das Schwenkteil (12) so ausgebildet ist, daß das Markisengehäuse (14) auch bei einem drehfest mit dem Basisteil (2) verbundenem Getriebe (24) gegen das Basisteil (2) verschwenkt werden kann.

9. Cassettenmarkise nach Anspruch 8,
**dadurch gekennzeichnet,**
daß das Basisteil (2) vier kreuzförmig angeordnete innere Langlöcher (5a, 5b, 5c, 5d) aufweist, deren Form jeweils einem Kreisbogen mit der Tuchwelle als Mittelpunkt folgt, und die so angeordnet sind, daß das Getriebe (24) mittels zweier Schrauben (17a, 17c, 17b, 17d) so am Basisteil (2) befestigt werden kann, daß es von einer Stellung für eine Wandmontage der Cassettenmarkise in eine Stellung für eine Deckenmontage der Cassettenmarkise ummontierbar ist.

10. Cassettenmarkise nach Anspruch 9,
**dadurch gekennzeichnet,**
daß das Getriebe (24) bei gelockerten Schrauben (17a, 17c, 17b, 17d) innerhalb der inneren Langlöcher (5a, 5b, 5c, 5d) unabhängig von dem Schwenkteil (12) zur Anpassung der Lage einer Kurbelöse (18) des Getriebes (24) verschwenkt werden kann.
